# EUROPÄISCHE PATENTSCHRIFT

(11) **EP 0 350 452 B1**
(45) Veröffentlichungstag und Bekanntmachung des Hinweises auf die Patenterteilung: **18.01.1995**
(21) Anmeldenummer: 89810503.6
(22) Anmeldetag: 04.07.1989
(51) Int. Cl.: F23L 17/04, F23L 3/00, F24B 1/19

(54) **Feuerungssystem mit Luft-Abgas-Schornstein**
Combustion system with air-exhaust-chimney
Installation de combustion avec air-gaz-cheminée

(30) Priorität: 04.07.1988 CH 2538/88
(43) Veröffentlichungstag der Anmeldung: 10.01.1990
(73) Patentinhaber: PVA-Patentverwertungsgesellschaft, 9490 Vaduz (LI)
(72) Erfinder: Basten, Gert, CH-7206 Igis (CH)
(74) Vertreter: Werffeli, Heinz R., Dipl.-Ing.ETH.

(56) Entgegenhaltungen:
- WO-A-86/06818
- DE-A- 2 337 615
- DE-A- 3 435 902
- GB-A- 947 114
- US-A- 4 141 336
- US-A- 4 262 608

## Beschreibung

Die vorliegende Erfindung betrifft ein Feuerungssystem mit einem Luft-Abgas-Schornstein und einer damit verbundenen Feuerungsanlage. Dabei kann die Feuerungsanlage z.B. eine Zentralheizungsanlage, eine Einzelfeuerstätte oder ein offener Kamin (Cheminée) sein.

Es sind bereits mit einem Luft-Abgas-Schornstein (LAS) versehene Feuerungsanlagen bekannt. LAS-Schornsteine sind Schornsteine, bei denen eine Zuluftführung parallel zur Abgasführung verläuft. Die Abgasaustritts- und die Zulufteintrittsöffnungen liegen dabei am Schornsteinkopf örtlich wenig voneinander getrennt, so daß in der Regel bei Wind nur geringe Druckdifferenzen zwischen diesen beiden Öffnungen auftreten. Dies vermindert die Gefahr von Rückströmungen, wie sie bei distanzmässig weiter Trennung von Zulufteintritts- und Abgasaustrittsöffnung gelegentlich besteht. Andrerseits birgt der geringe Abstand dieser beiden Öffnungen beim LAS-System die Gefahr der Rezirkulation in sich, d.h. es besteht der große Nachteil, daß, vor allem bei Wind, Abgas in die angesaugte Zuluft gelangt. Dies kann je nach Windeinfluss zu einer wesentlichen Beeinträchtigung des Verbrennungsvorganges führen.

Rezirkulationsgefahr besteht insbesondere bei Fallwinden, da die Zuluftöffnungen in der Regel unterhalb der Abgasaustrittsöffnungen angeordnet sind. Durch den sog. "Downwash-Effekt" ist allerdings auch bei Horizontalwind ein Eindringen von Abgas in die Zuluft nicht ganz zu vermeiden.

Aus der WO-A-8606818 ist ein Schornsteinaufsatz bekannt, welcher eine Abgasaustrittsöffnung des Schornsteins in Axialrichtung überragt, und zur umlenkungsfreien Abgabe der Abgase in vertikaler Richtung nach oben in die Atmosphäre diese Abgasaustrittsöffnung in Axialrichtung betrachtet seitlich mit Abstand umgibt.

Aus der US-A-4 262 608 ist ein LAS-System bekannt, bei dem der Abgaskanal und der Luftansaugkanal derart wärmeleitend miteinander verbunden sind, daß die Ansaugluft durch die Abgase erwärmt und dadurch zwangsweise die letzteren abgekühlt werden. Um ein solches System überhaupt einsetzen zu können, ist dazu zwingend ein mit zwei Abtriebswellen versehener Antriebsmotor zum gleichzeitigen Antrieb eines Luftansaugegebläses sowie eines Abgasausstossgebläses erforderlich, was äußerst aufwendig im Aufbau sowie im Betrieb ist. Zusammen mit dem oberhalb der Abgasaustrittsöffnung angeordneten Deflektor und dem kalten, dadurch nach dem Austritt aus der Abgasöffnung nach unten gegen die Luftansaugeöffnungen des Luft-Abgas-Schornsteines strömenden Abgas ergibt sich ferner eine höchst unerwünschte Abgas-Rezirkulation.

Ferner ist aus der GB-A-947 114 eine Feuerungsanlage bekannt, bei welcher zur Erhöhung des Kesselwirkungsgrades und zur weitgehenden Eliminierung von atmosphärischen Einflüssen die Zuluft mittels mindestens einem Gebläse angesogen und die Abgase mit diesem Gebläse mit einem den Atmosphärendruck wesentlich übersteigenden Überdruck über den Abgaskanal ausgestoßen wird. Zur Vermeidung einer Kondensatbildung ist der letztere mindestens über einen Teil seiner Länge mit einer Wärmeisolierung versehen. Da bei allfälligen Rissen im Abgaskanal durch den darin herrschenden Überdruck giftiges Abgas in Wohnbereiche austreten könnten, ist der Abgaskanal sicherheitshalber vom Luftansaugkanal umgeben, so daß allfälliges seitlich aus dem Abgaskanal unter Überdruck entweichendes Abgas über den Luftabsaugkanal in diesem verdünnt und wieder abgesogen würde. Durch das bei diesem System zwangsweise erforderliche Gebläse ist auch dieses System aufwendig in der Anschaffung sowie im Betrieb.

Aufgabe der vorliegenden Erfindung ist die Schaffung eines Feuerungssystems mit einem LAS-Schornstein, bei welchem eine Rezirkulation der Abgase auch bei extremten Windlagen auf einfache Weise und ohne Erhöhung der Betriebskosten vermieden oder zumindest bis auf ein annehmbares Maß reduziert wird.

Diese Aufgabe wird mit einem Feuerungssystem nach Anspruch 1 gelöst.

Zur Feinregulierung ist es zweckmäßig, wenn im Luftansaugkanal ein den Luftansaugvolumenstrom regulierendes Regulierorgan angeordnet ist, und das letztere zu seiner Regulierung mit mindestens einem im Abgaskanal und/oder Luftansaugkanal angeordneten Abgas- bzw. Zuluftsensor verbunden ist. Dabei kann der mindestens eine Sensor zum Beispiel auf die in der Abgasströmung herrschenden Parameter wie Druck und/oder Temperatur und/oder Lambdazahl und/oder Strömungsgeschwindigkeit ansprechend ausgebildet sein. Der dabei festgestellte Ist-Wert wird dann in einer Vergleichsschaltung mit den entsprechenden Sollwerten verglichen und eine allfällige Differenz zur Steuerung dieses Regulierorganes ausgewertet.

Um selbst bei extremsten Windeinflüssen eine möglichst geringe Rezirkulation zu erreichen, ist es insbesondere bei Zentralheizungsanlagen vorteilhaft, wenn die Abgasaustrittsöffnung derart bemessen ist, daß die Abgasaustrittsgeschwindigkeit im Betrieb der Feuerungsanlage mindestens 1,9 m/s beträgt.

Zweckmäßige Weiterausgestaltungen des Feuerungssystems nach Anspruch 1 sind Gegenstand der Ansprüche 4 bis 9.

Dabei ist es zweckmäßig, wenn die Strömungsleitelemente des Schornsteinaufsatzes mindestens annähernd in mindestens einer runden und/oder mehreckigen, vorzugsweise achteckigen Pyramidenstumpf- und/oder Prismamantelfläche angeordnet sind, und diese Strömungsleitflächen vorzugsweise mindestens teilweise mit Durchströmöffnungen versehen sind. Schornsteinhüte bzw. Strömungsleitelemente dieser Art sind zum Beispiel aus der AT-PS 375 455, der CH-PS 350 063, der PCT-Veröffentlichung WO 86/06818, der EP-A-0 293 332 oder der CH-PS 674 047 bekannt.

Nachstehend wird die vorliegende Erfindung anhand der Zeichnung beispielsweise erläutert. Es zeigt
- Fig.1: eine teilweise im Schnitt dargestellte Seitenansicht einer beispielsweisen Ausführungsform des kopfseitigen Endbereiches eines erfindungsgemässen Feuerungssystems,
- Fig.2: im Schnitt eine beispielsweise Ausführungsform des mit dem in Figur 1 dargestellten kopfseitigen Endteil des LAS-Schornsteins verbundenen offenen Kamins (Cheminée); und
- Fig.3: ein Diagramm zur Veranschaulichung der Abgasrezirkulation bei bisheriger Ausbildung (A) sowie bei erfindungsgemässer Ausbildung (B).

Wie insbesondere aus Fig. 1 ersichtlich, ist bei der mit einem LAS-Schornstein 1 zu einem Feuerungssystem verbundenen Cheminée-Feuerungsanlage 2 die von einer sogenannten dünnwandigen, aus Blech bestehenden die Abströmverhältnisse bei den unterschiedlichsten Windanströmverhältnissen stabilisierende Schornsteinverlängerung 3, einem sogenannten Schornsteinaufsatz, überragte und seitlich distanziert umgebene Abgasaustrittsöffnung 4 um eine Distanz D, die im vorliegenden Fall 200mm beträgt, oberhalb einer von einer Strömungstrennplatte 5 überdeckten Mehrzahl von Luftansaugöffnungen 6 angeordnet. Ferner ist die Abgasaustrittsöffnung 4 bzw. der Schornstein derart ausgebildet und bemessen, dass die Abgasaustrittsgeschwindigkeit V mindestens 1,4m/s beträgt.

Zur groben Anpassung der dünnwandigen Schornsteinverlängerung an den übrigen Teil der Feuerungsanlage bezüglich der Zuluftströmungsverhältnisse sind die Luftansaugöffnungen 6 bezüglich der Grösse ihres Oeffnungsquerschnittes einstellbar oder der gesamte Luftansaugteil 7 längs dem Aussenrohr 8 geringfügig nach unten verstellbar, so dass unterhalb der Strömungstrennplatte 5 zwischen der Unterseite derselben und der Oberkante des kreisringartig ausgebildeten Luftansaugteiles 7 zusätzlich ein kreisringförmiger Ansaugspalt 9 (strichpunktiert) eingezeichnet gebildet wird.

Um zu vermeiden, dass die an der dünnwandigen Schornsteinverlängerung 3 eintretende, für die Feuerungsanlage 2 bestimmte Zuluft 10 auf ihrem Weg dorthin vom warmen Abgas der Feuerungsanlage 2 erwärmt und damit in ihrer Sink- und somit Zuströmgeschwindigkeit zur Feuerungsstelle negativ beeinflusst wird, ist der Luftansaugkanal 11 mittels einer Isolationsschicht 12 gegegenüber dem Abgaskanal 13 wärmeisoliert.

Zur Erzielung einer optimalen Abschirmwirkung überragt die Strömungstrennplatte 5 die Luftansaugöffnungen 6 in horizontaler Richtung um mindestens 20mm.

Zur Feinregulierung der dem Cheminée 2 über den LAS-Schornstein 1 zugeführten Zuluft ist im unteren Endbereich des Luftansaugkanals 11 ein den durchströmenden Luftansaugvolumenstrom äusserst genau regulierendes Regulierorgan 14, das z.B. in der Art einer Irisblende, eines Schiebers und/ oder eines Gebläses sein kann, angeordnet. Ferner ist im Abgaskanal 13 mindestens ein Abgassensor 15 angeordnet, welcher zur Feststellung von in der Abgasströmung von in der Abgasströmung interessierenden Abgasparametern wie Druck und/oder Temperatur und/oder Lambdazahl und/oder Strömungsgeschwindigkeit und/oder der Kamintemperatur ausgebildet ist. Selbstverständlich ist es auch möglich, mindestens einen entsprechenden Sensor 16 zur Feststellung der entsprechenden Zuluftparameter im Luftansaugkanal 11 sowie einen die Abgastemperatur am Schornsteinaustritt 4 messenden weiteren Sensor vorzusehen.

Die dabei ermittelten Ist-Werte werden in einer mit den Sensoren 15 und 16 verbundenen Vergleichs- und Auswertschaltung mit den für einen optimalen Verbrennungsvorgang erforderlichen Soll-Werten verglichen und eine allfällige Differenze zur Steuerung des Regulierorganes 14 ausgewertet.

Wie aus Fig. 2 ersichtlich, ist die Feuerungsfläche 17 des Cheminées 2 kammerförmig ausgebildet und diese Kammer 18 mit dem unteren Ende des Luftansaugkanals 11 verbunden. Die obere Seite dieser Kammer 18, d.h. die Feuerungsfläche 17 des Cheminées 2 ist mit Luftaustrittsöffnungen 19 versehen, über welche die über den LAS-Schornstein 1 geregelt zugeführte Zuluft der Feuerstelle zugeführt wird. Die in der Kammer 18 vorgesehenen, an ihren oberen Enden verschliessbaren rohrförmigen Durchtrittsöffnungen 20 dienen zur Abführung der auf der Feuerungsfläche 17 sich ansammelnden Asche in einen unterhalb der Kammer 18 verschiebbar und herausnehmbar angeordneten, staubdichten Aschenbehälter 21.

Die mit den Sensoren 15 und 16 verbundene Vergleichs- und Auswertschaltung kann auch derart programmierbar ausgebildet sein, dass das Regulierorgan 14 bei der Inbetriebsetzung des Cheminées 2 gemäss einer anderen Gesetzmässigkeit reguliert wird als nach Erreichung der normalen Betriebstemperatur.

Die völlig unerwartete, äusserst positive Wirkung der erfindungsgemässen Kombination gemäss dem kennzeichnenden Teil des Anspruchs 1 zeigt das Diagramm gemäss Figur 3, in welchem α der Wind-Anströmwinkel der Abgasaustrittsstelle, vₐ die Windgeschwindigkeit und Cᵢ/C_{E} die Abgasrezirkulation (in Prozenten) von aus der Abgasaustrittsöffnung 4 ausströmenden Abgas in den Luftansaugkanal 11 bedeuten.

Die Kurven stellen gemessene Rezirkulationswerte dar, wobei die Kurve A das Abgas-Rezirkulationsverhalten bei einer Anordnung gemäss Fig. 1, jedoch ohne die dünnwandige Schornsteinverlängerung 3 und die Kurve B das Abgasrezirkulationsverhalten bei einer Anordnung gemäss Fig. 1 zeigt, wobei diese Kurven gemessene Werte darstellen.

Als dünnwandige Schornsteinverlängerung 3 wurde dabei eine Ausbildung gemäss der PCT-Veröffentlichung WO 86/06818, d.h. ein Schornsteinaufsatz des Typs Basten-Regulator-Extra der Firma Inventina AG., Landquart (Schweiz) verwendet.

Die beiden durch Messungen ermittelten Kurven A und B zeigen überdeutlich die für Fachleute völlig unerwartete Wirkung einer solchen dünnwandigen Schornsteinverlängerung bei LAS-Schornsteinen auf die Abgasrezirkulation bei diesen LAS-Schornsteinen, indem die Abgasrezirkulation in allen Windanströmbereichen bei konstanter Windanströmgeschwindigkeit sowie ohne einen Zuluftregulator 14 auf weniger als einen Fünftel gegenüber bisher reduziert werden konnte! Bisher wurden bei LAS-Schornsteinen zusätzliche dünnwandige Schornsteinverlängerungen, das heisst die Abströmverhältnisse stabilisierende Schornsteinhüte von der z.B. in der Beschreibungseinleitung erwähnten Art, immer als überflüssig und sinnlos betrachtet, wobei jedoch das Diagramm gemäss Fig. 3 zeigt, dass diese bisherige Auffassung der Fachleute mit der Verwendung einfacher einlagiger dünnwandiger Schornsteinaustrittsrohre (Kurve A) falsch war. Hingegen kann die Abgasrezirkulation bei Einsatz der erfindungsgemäss ausgebildeten Anordnung, wie mit Hilfe der Kurve B klar und eindeutig ersichtlich, für den Fachmann bisher völlig unerwartet, drastisch reduziert werden. Dadurch kann auch die für den Verbrennungsvorgang erforderliche, über den Luftansaugkanal 11 pro Zeiteinheit zuzuführende Zuluftmenge/Zeiteinheit und damit selbstverständlich auch die über den Schornstein 1 abzuführende warme Abgasmenge (Zeiteinheit) entsprechend stark reduziert werden, was einen besseren thermischen Wirkungsgrad der Feuerungsanlage zur Folge hat.

Durch die zusätzliche Verwendung des Zuluft-Regulators 14 kann der Verbrennungsvorgang in der Feuerungsanlage noch weiter stabilisiert und optimiert werden.

Entsprechende Untersuchungen am Lehrstuhl für Strömungsmechanik an der Technischen Universität München haben gezeigt, dass mit einem solchen Zuluftregulator der über den Luftansaugkanal 11 zugeführte Luftvolumenstrom sehr genau dosiert werden kann. Dies bedeutet, dass mit der einmal eingestellten optimalen Luftverhältniszahl Lambda (=1,05 bis 1,1) bei allen Windanströmverhältnissen des Schornsteins eine vollkommene Verbrennung ohne die giftigen Bestandteile wie Kohlenmonoxid, Kohlenwasserstoff und Russ erzielt werden kann, was einem echten aktiven Umweltschutz entspricht.

## Patentansprüche

1. Feuerungssystem mit einem Luft-Abgas-Schornstein (1) und einer damit verbundenen Feuerungsanlage (2), wobei ein Schornsteinaufsatz (3) eine Abgasaustrittsöffnung (4) des Schornsteins (1) in Axialrichtung überragt und zur umlenkungsfreien Abgabe der Abgase in vertikaler Richtung nach oben in die Atmosphäre diese Abgasaustrittsöffnung (4) in Axialrichtung betrachtet seitlich mit Abstand umgibt, wobei die Abgasaustrittsöffnnung (4) mindestens 200mm oberhalb mindestens einer von einer Strömungstrennplatte (5) überdeckten Luftansaugöffnung (6) des Luft-Abgas-Schornsteins (1) angeordnet und derart bemessen ist, daß die Abgas aus Abgasaustrittsgeschwindigkeit (V) aus der Abgasaustrittsöffnung (4) des Schornsteins (1) im Betrieb mindestens 1,4 m/s beträgt, und daß der Schornsteinaufsatz (3) und der Luft-Abgas-Schornstein (1) einen Abgaskanal (13) mit einem Außenrohr (8) aufweist, wobei zwischen dem auf seiner Außenseite wärmeisolierten Abgaskanal und dem den letzteren umgebenden Außenrohr ein von der Luftansaugöffnung nach unten zur Feuerungsanlage (2) führender Luftansaugkanal (11) vorgesehen ist.

2. Feuerungssystem nach Anspruch 1, dadurch gekennzeichnet, daß im Luftsansaugkanal (11) ein den Luftansaugvolumenstrom regulierendes Regulierorgan (14) angeordnet ist, und das letztere zu seiner Regulierung mit mindestens einem im Abgaskanal und/oder Luftansaugkanal (11) angeordneten Abgas- bzw. Zuluftsensor (15 resp. 16) verbunden ist.

3. Feuerungssystem nach Anspruch 1 oder 2, dadurch gekennzeichnet, daß die Abgasaustrittsöffnung (4) derart bemessen ist, daß die Abgasaustrittsgeschwindigkeit (V) im Betrieb mindestens 1,9m/s beträgt.

4. Feuerungssystem nach Anspruch 2, dadurch gekennzeichnet, daß der Abgassensor (15) mindestens zur Feststellung der im Abgasstrom herrschenden Lambdazahl ausgebildet ist, und über eine mit ihm verbundene Regulierschaltung des Regulierorgan (14) auf den für den jeweiligen Verbrennungsvorgang günstigsten Wert einstellt.

5. Feuerungssystem nach einem der Ansprüche 1 bis 4, dadurch gekennzeichnet, daß die im Luft-Abgas-Schornstein (1) vorgesehen mindestens eine Luftansaugöffnung (6) bezüglich der Größe ihres Öffnungsquerschnittes einstellbar ausgebildet ist.

6. Feuerungssystem nach einem der Ansprüche 1 bis 5, dadurch gekennzeichnet, daß der Luftansaugkanal (11) des Luft-Abgas-Schornsteines (1) über Luftaustrittsöffnungen (19) mit der Feuerungsfläche eines offenen Kamins (2) verbunden ist.

7. Feuerungssystem nach einem der Ansprüche 1 bis 6, dadurch gekennzeichnet, daß die Strömungstrennplatte (5) die Luftansaugöffnung (6) des Luft-Abgas-Schornsteines (1) in horizontaler Richtung um mindestens 20mm überragt.

8. Feuerungssystem nach einem der Ansprüche 1 bis 7, dadurch gekennzeichnet, daß die Abgasaustrittsöffnung (4) in deren Axialrichtung betrachtet seitlich mit Abstand umgebenden Strömungsleitelementen (22), die mindestens annähernd in mindestens einer runden und/oder mehreckigen, vorzugsweise achteckigen Pyramidenstumpf- und/oder Prismamantelfläche angeordnet sind, und diese Strömungsleitelemente (22) vorzugsweise mindestens teilweise mit Durchströmöffnungen (23) versehen sind.

9. Feuerungssystem nach Anspruch 8, dadurch gekennzeichnet, daß der von den Strömungselementen (22) des Schornsteinaufsatzes (3) seitlich umschlossene Raum an seinem unteren Ende mit zur Verbindung mit der Aussenatmosphäre mit mindestens einer Luftdurchtrittsöffnung (24) versehen ist.

## Claims

1. A firing system with an air / exhaust gas chimney (1) and a connected furnace (2), whereby a chimney head (3) rises above an exhaust gas outlet (4) of the chimney (1) in axial direction and, looking at it from an axial direction, encompasses this exhaust gas outlet (4) for reverse-free discharge of exhaust gas to the top in vertical direction into the atmosphere, whereby the exhaust gas outlet (4) is located at least 200 mm above an air intake (6) of the air / exhaust gas chimney (1) covered by at least one flow separating plate (5) and is designed in such a way that the exhaust gas outlet speed (V) from the exhaust gas outlet (4) of the chimney (1) in operation is at least 1.4 m/s and that the chimney head (3) and the air / exhaust gas chimney (1) have an exhaust gas duct (13) with an external pipe (8), whereby an air intake duct (11) has been provided from the air intake (6) to the bottom to the furnace (2) located between the exhaust gas duct heat insulated on its outside and the last encompassing external pipe.

2. A firing system as set forth in claim 1 characterised by the fact that air intake duct (11) houses a regulating device (14) regulating the air intake volume flow, and the latter is connected to at least one exhaust gas, respectively air intake sensor (15, respectively 16) located in the exhaust gas duct and/or the air intake duct (11).

3. A firing system as set forth in claims 1 or 2 characterised by the fact that the exhaust gas outlet (4) is dimensioned in such a way that the exhaust gas outlet speed (V) in operation amounts to a minimum of 1.9 m/s.

4. A firing system as set forth in claim 2 characterised by the fact that the exhaust gas sensor (15) is designed to determine the lambda figure of the exhaust gas flow and to set the most favourable value for the respective incineration process via a regulating circuit of the regulating device (14) connected.

5. A firing system as set forth in one of the claims 1 to 4 characterised by the fact that the minimum of one air intake (6) provided in the air / exhaust gas chimney (1) can be adjusted with respect to the size of its aperture cross section.

6. A firing system as set forth in one of the claims 1 to 5 characterised by the fact that the air intake duct (11) of the air / exhaust gas chimney (1) is connected to the combustion surface of an open furnace (2) by means of the air outlet (19).

7. A firing system as set forth in one of the claims 1 to 6 characterised by the fact that the flow separating plate (5) rises above the air intake (6) of the air / exhaust gas chimney (1) by at least 20 mm in horizontal direction.

8. A firing system as set forth in one of the claims 1 to 7 characterised by the fact that, looking at it in axial direction, the exhaust gas outlet (4) is provided with flow conducting elements (22), which are arranged in an at least almost round and/or polygonal, preferably octagonal truncated pyramid and/or prismatic surface area, and that these flow conducting elements (22) are provided preferably with at least partial direct flow opening (23).

9. A firing system as set forth in claim 8 characterised by the fact that the space laterally enclosed by the flow conduction elements (22) of the chimney head (3) is provided at its lower end with at least one air direct flow opening (24) communicating with the outside atmosphere.

## Revendications

1. Système de chauffe avec une cheminée air-fumées (1) et une installation de chauffe (2) reliées à la cheminée, une mitre (3) dépassant en direction axiale de la bouche de sortie des fumées (4) de la cheminée (1) et entourant latéralement (vu en sens axial) cette bouche de sortie des fumées (4) à une certaine distance afin de rejeter les fumées à l'atmosphère verticalement vers le haut sans changement de direction, la bouche de sortie (4) étant placée au moins 200 mm au-dessus d'au moins un orifice d'aspiration d'air (6), recouvert par une plaque de séparation de l'écoulement (5), de la cheminée air-fumées (1) et dimensionnée de manière à ce que la vitesse de sortie des fumées (V) de la bouche (4) de la cheminée (1) soit d'au moins 1,4 m/s en exploitation, la mitre (3) et la cheminée air-fumées (1) étant munies d'une gaine des fumées (13) avec un tube extérieur (8), en prévoyant entre la gaine des fumées calorifugée en face externe et le tube extérieur l'entourant une gaine d'aspiration d'air (11) descendant de l'orifice d'aspiration d'air vers l'installation de chauffe (2).

2. Système de chauffe selon la revendication 1, caractérisé en ce qu'un organe de régulation (14) du débit volumique de l'air aspiré soit mis en place dans la gaine d'aspiration d'air (11), et que cet organe soit relié pour son asservissement à au moins un capteur fumées et/ou air amené (15, voire 16) installé dans la gaine des fumées et/ou dans la gaine d'aspiration d'air (11).

3. Système de chauffe selon la revendication 1 ou 2, caractérisé en ce que la bouche de sortie des fumées (4) soit dimensionnée de telle manière que la vitesse de sortie des fumées (V) soit d'au moins 1,9 m/s en exploitation.

4. Système de chauffe selon la revendication 2, caractérisé en ce que le capteur fumées (15) soit conçu au moins pour détecter le rapport air/gaz (lambda) régnant dans l'écoulement des fumées, et qu'il positionne, par l'intermédiaire d'une boucle de régulation, l'organe de régulation (14) sur la valeur optimale pour le processus de combustion en cours.

5. Système de chauffe selon l'une des revendications 1 à 4, caractérisé en ce que l'orifice d'aspiration d'air (6), dont au moins un est prévu dans la cheminée air-fumées (1), soit conçu de manière à pouvoir régler la dimension de sa section d'ouverture.

6. Système de chauffe selon l'une des revendications 1 à 5, caractérisé en ce que la gaine d'aspiration d'air (11) de la cheminée air-gaz (1) soit reliée à la surface de chauffe d'une cheminée ouverte (2) par l'intermédiaire d'orifices de sortie d'air (19).

7. Système de chauffe selon l'une des revendications 1 à 6, caractérisé en ce que la plaque de séparation de l'écoulement (5) dépasse d'au moins 20 mm en direction horizontale de l'orifice d'aspiration d'air (6) de la cheminée air-gaz (1).

8. Système de chauffe selon l'une des revendications 1 à 7, caractérisé en ce que la bouche de sortie des fumées (4) soit entourée à distance et latéralement, vu en sens axial, d'éléments déflecteurs de l'écoulement (22), qui sont disposés au moins approximativement en au moins une surface de pyramide tronquée et/ou prismatique ronde et/ou polygonale, de préférence octogonale, et que ces éléments déflecteurs (22) soient de préférence au moins partiellement munis d'orifices de passage (23).

9. Système de chauffe selon la revendication 8, caractérisé en ce que l'enceinte fermée latéralement par les éléments déflecteurs de l'écoulement (22) de la mitre (3) de la cheminée soit munie en extrémité inférieure d'au moins une ouverture de passage d'air (24) assurant la liaison avec l'atmosphère extérieure.
